# EUROPÄISCHE PATENTSCHRIFT

(11) **EP 2 573 238 B1**
(45) Veröffentlichungstag und Bekanntmachung des Hinweises auf die Patenterteilung: **06.07.2016**
(21) Anmeldenummer: 12184769.3
(22) Anmeldetag: 18.09.2012
(51) Int. Cl.: D01H 13/14, D01H 1/115

(54) **Spinnmaschine und Verfahren zur Unterbrechung der Garnherstellung an einer Spinnmaschine**
Spinning machine and method for interrupting the production of thread on a spinning machine
Métier à tisser et procédé d'interruption de la fabrication de fil sur un métier à tisser

(30) Priorität: 21.09.2011 DE 102011053812
(43) Veröffentlichungstag der Anmeldung: 27.03.2013
(73) Patentinhaber: Rieter Ingolstadt GmbH, 85055 Ingolstadt (DE)
(72) Erfinder: Stephan, Adalbert, 92339 Beilngries (DE); Schäffler, Gernot, 73116 Wäschenbeuren (DE); Pilar, Evzen, 570 01 Litomysl (CZ); Novak, Martin, 562 01 Usti nad Orlici (CZ); Kubes, Vítezslav, 562 01 Usti nad Orlici (CZ); Ludvícek, Josef, 562 01 Usti nad Orlici (CZ); Krycner, Vladimir, 562 03 Usti nad Orilici (CZ)
(74) Vertreter: Baudler, Ron

(56) Entgegenhaltungen:
- CH-A- 436 057
- CH-A- 451 765
- DE-A1- 3 205 535
- DE-A1-102007 009 074

## Beschreibung

Die vorliegende Erfindung betrifft ein Verfahren zur Unterbrechung der Garnherstellung an einer Spinnmaschine, wobei die Spinnmaschine zumindest eine Spinnstelle mit einem Eingang für ein Fasermaterial und einem Ausgang für das aus dem Fasermaterial hergestellte Garn aufweist, und wobei die Spinnmaschine eine Liefereinrichtung für die Zufuhr des Fasermaterials in die Spinnstelle, eine Abzugseinrichtung für den Abzug des Garns aus der Spinnstelle, eine Spulvorrichtung zur Aufspulung des hergestellten Garns und eine Garnüberwachungseinheit zur Überwachung wenigstens eines Garnparameters (z. B. in Form der Garndicke oder anderer für die Qualität des Garns repräsentativer Parameter) aufweist, wobei die Garnherstellung bei Detektion einer definierten Abweichung des überwachten Garnparameters von einem Sollwert, bei einem Spulenwechsel an der Spulvorrichtung und/oder vor dem Abschalten der Spinnmaschine unterbrochen wird. Darüber hinaus wird eine Spinnmaschine zur Herstellung eines Garns vorgeschlagen, wobei die Spinnmaschine zumindest eine Spinnstelle mit einem Eingang für ein Fasermaterial und einem Ausgang für das aus dem Fasermaterial hergestellte Garn aufweist, und wobei die Spinnmaschine eine Liefereinrichtung für die Zufuhr des Fasermaterials in die Spinnstelle, eine Abzugseinrichtung für den Abzug des Garns aus der Spinnstelle, eine Spulvorrichtung zur Aufspulung des hergestellten Garns und eine Garnüberwachungseinheit zur Überwachung wenigstens eines Garnparameters aufweist.

Generell ist es beispielsweise bei Rotor- oder Luftspinnmaschinen bekannt, den Spinnprozess im Falle eines detektierten Garnfehlers durch Unterbrechung der Faserzufuhr zu stoppen. Das aufspulungsseitige Garnende wird schließlich durch die sich weiterdrehende Spule aufgewickelt, während das davon abgetrennte Garnende abgesaugt wird. Für das anschließende Wiederanspinnen muss schließlich das sich auf der Spule befindliche Garnende, z. B. mit Hilfe einer entsprechenden Saugvorrichtung, von der Spulenoberfläche gelöst werden, um es entgegen der eigentlichen Spinnrichtung erneut der Spinnstelle zuführen zu können. Das Auffinden des Garnendes gestaltet sich jedoch meist recht zeitaufwändig und ist zudem besonders bei sehr feinen und hochgedrehten Garnen nutzeffektbehaftet, so dass der Anspinnvorgang zu einer signifikanten Verzögerung des weiteren Spinnvorgangs führen kann.

DE 3 205 535 A1 zeigt einen vorhandenen Stand der Technik.

Aufgabe der vorliegenden Erfindung ist es daher, den Anspinnvorgang nach einer kontrollierten Unterbrechung der Garnherstellung zu beschleunigen.

Die Aufgabe wird gelöst mit den Merkmalen der unabhängigen Patentansprüche.

Erfindungsgemäß zeichnet sich das Verfahren dadurch aus, dass zur Unterbrechung der Garnherstellung die Fördergeschwindigkeiten der Liefereinrichtung, der Abzugseinrichtung und der Spulvorrichtung allmählich bis zu deren Stillstand reduziert werden, wobei die Reduzierung derart erfolgt, dass sich das Ende des hergestellten Garns nach Abschluss der Reduzierung innerhalb der Spinnstelle befindet. Im Gegensatz zu dem oben beschriebenen Verfahren, bei dem das bis zum Spinnstopp erzeugte Garnende zwangsläufig auf die Spule aufgewickelt wird, weil diese bedingt durch ihre Massenträgheit nicht abrupt gestoppt werden kann, kann ein derartiges Aufwickeln durch das erfindungsgemäße Verfahren wirksam verhindert werden. Bevorzugt handelt es sich bei der betriebenen Spinnmaschine um eine Luftspinn- oder Rotorspinnmaschine. Beide Spinnmaschinentypen zeichnen sich dadurch aus, dass für die gewünschte Garnherstellung bestimmte Rahmenbedingungen hinsichtlich der Fördergeschwindigkeiten der Liefereinrichtung und der Abzugseinrichtung einzuhalten sind. So müssen diese für die Herstellung eines qualitativ hochwertigen Garns bestimmte Grenzwerte überschreiten, um die im Inneren der Spinnkammer gewünschte Drallerteilung des Fasermaterials zu ermöglichen. Werden nun die genannten Fördergeschwindigkeiten allmählich, d. h. vorzugsweise innerhalb einiger Sekunden, gedrosselt, so wird schließlich der Punkt erreicht, an dem keine Garnherstellung mehr erfolgt, da entweder zu wenig Fasermaterial in die Spinnkammer transportiert oder das Garn im Verhältnis zur Lieferung des Fasermaterials zu schnell aus der Spinnkammer abgezogen wird. Zu diesem Zeitpunkt entsteht schließlich ein Garnende, welches sich entsprechend der verbleibenden Fördergeschwindigkeit der Abzugseinrichtung in Richtung der Spulvorrichtung bewegt. Erfindungsgemäß ist nun vorgesehen, dass die Fördergeschwindigkeiten im Rahmen der Unterbrechung der Garnherstellung schließlich derart auf Null reduziert werden, dass sich das Garnende nach dem Stillstand der einzelnen Fördereinrichtungen innerhalb der Spinnstelle befindet. Es ist also vorgesehen, die Garnbildung innerhalb der Spinnstelle durch allmähliche und somit nicht abrupte Drosselung der einzelnen Fördergeschwindigkeiten abzubrechen. Das entsprechende Garnende entsteht somit durch entsprechende Anpassung der einzelnen Fördergeschwindigkeiten. Hierbei wird die Garnherstellung abgebrochen, so dass sich das Garn von dem nachfolgenden Fasermaterial ablöst (gegebenenfalls ist es zum vollständigen Ablösen des Garns vom Fasermaterial nötig, die Liefereinrichtung und/oder die Abzugseinrichtung, insbesondere während der Reduzierung der entsprechenden Fördergeschwindigkeiten, kurzzeitig zu beschleunigen bzw. verstärkt abzubremsen, um ein vollständiges Ablösen des Garns zu bewirken). Da die Fördergeschwindigkeiten an diesem Punkt bereits deutlich geringer sind als während der eigentlichen Garnherstellung, kann schließlich auch die Spulvorrichtung gezielt abgebremst werden, so dass ein definierter Endzustand entsteht, bei dem sich das Ende des Garns an der beschriebenen Position - und somit nicht auf der Oberfläche einer entsprechenden Spule der Spulvorrichtung - befindet. Um auch bei reduzierten Fördergeschwindigkeiten ein gleichmäßiges Aufwickeln des hergestellten Garns auf die Spule zu gewährleisten, kann es sich zusätzlich anbieten, auch eine eventuell vorhandene Einrichtung zur Changierung des Garns zu verlangsamen (oder mittig zu stoppen). Anschließend kann das Garnende nun für das weitere Anspinnen vorbereitet bzw. an die entsprechende für das Anspinnen vorgesehene Stelle bewegt werden, ohne dass zuvor ein Garnende-Suchvorgang auf einer Spulenoberfläche nötig wäre. Analog gilt das Gesagte beispielsweise auch für Rotorspinnmaschinen, bei denen die Garnherstellung ebenfalls unterbrochen wird, wenn die entsprechenden Fördergeschwindigkeiten bestimmte Grenzwerte unterschreiten.

Auch ist es von Vorteil, wenn die Liefereinrichtung durch ein Lieferwalzenpaar und/oder die Abzugseinrichtung durch ein Abzugswalzenpaar gebildet werden. Derartige Walzen erlauben eine präzise Regelung der jeweiligen Fördergeschwindigkeiten durch entsprechende Anpassung ihrer Drehzahlen. Die Drehzahlen können im Rahmen des erfindungsgemäßen Verfahrens somit innerhalb einer vorgegebenen Zeitdauer, die in der Regel zwischen einer und mehreren Sekunden liegt, heruntergefahren werden, ohne dass es zu einem Reißen des Garns kommt.

Ebenso ist es vorteilhaft, wenn die Spinnstelle eine Luftwirbelkammer sowie eine in die Luftwirbelkammer hineinragende hohle Spinndüse aufweist, durch die das hergestellte Garn während der Garnherstellung aus der Luftwirbelkammer in Richtung des Ausgangs der Spinnstelle abgezogen wird, und dass die Reduzierung der Fördergeschwindigkeiten derart erfolgt, dass sich das Ende des hergestellten Garns nach Abschluss der Reduzierung innerhalb der Spinndüse befindet. Das Garnende muss in diesem Fall nicht mehr entgegen der eigentlichen Spinnrichtung in die Spinndüse gefädelt werden, so dass ein Großteil der notwendigen Fadenhandhabungs- und Fadenführungsarbeiten, die im Stand der Technik vor dem Anspinnvorgang nötig sind, entfallen. Das Garnende muss nun lediglich so weit entgegen der Spinnrichtung bewegt (z. B. geschoben oder gesaugt) werden, dass das, eventuell in einem Zwischenschritt für das Anspinnen vorbereitete, Garnende mit dem nachfolgenden Fasermaterial in Kontakt gebracht werden kann. Der eigentliche Anspinnvorgang, d. h. die Verbindung von Fasermaterial und Garnende, kann schließlich auf herkömmliche Art und Weise geschehen.

Auch ist es äußert vorteilhaft, wenn die Fördergeschwindigkeiten kontinuierlich, vorzugsweise linear, reduziert werden. Hierdurch werden abrupte Geschwindigkeitsänderungen und ein mögliches Reißen des Garns vermieden. Neben einer linearen Geschwindigkeitsreduzierung ist selbstverständlich auch eine beliebig davon abweichende Reduzierung denkbar. Auch wenn es durchaus möglich ist, die Fördergeschwindigkeiten der Liefereinrichtung und der Abzugseinrichtung gleichzeitig zu reduzieren bzw. die genannten Einrichtungen zum selben Zeitpunkt zu stoppen, so hat es sich als vorteilhaft erwiesen, die jeweiligen Fördergeschwindigkeiten zeitlich gestaffelt zu verringern. Beispielsweise ist es von Vorteil, die Fördergeschwindigkeit der Liefereinrichtung vor der Reduzierung der Fördergeschwindigkeit der Abzugseinrichtung zu drosseln. Ebenso ist es vorteilhaft, die Abzugseinrichtung nach dem Stopp der Liefereinrichtung zu stoppen, um sicherzustellen, dass sich das Ende des hergestellten Garns an der erfindungsgemäßen Stelle der Spinnmaschine befindet. Im Ergebnis ist es also vorteilhaft, wenn die Antriebe der Liefereinrichtung und der Abzugseinrichtung separat angesteuert werden können.

Ferner sei an dieser Stelle allgemein bemerkt, dass es von Vorteil sein kann, während oder auch bereits vor der Unterbrechung der Garnherstellung den in der Spinnstelle (bzw. einzelnen Bereichen derselben) herrschenden Luftdruck bzw. den Luftdruck von eingebrachter Luft zu verändern, um die Druckverhältnisse auf die entsprechenden Fördergeschwindigkeiten anzupassen. Beispielsweise wäre es im Fall einer Luftspinnmaschine denkbar, den Luftdruck der in die Wirbelkammer der jeweiligen Spinnstelle eingebrachten Luft während der Unterbrechung der Garnherstellung gegenüber dem Druck während der Garnherstellung zu reduzieren (bzw. zu erhöhen). Ebenso könnte der Unterdruck, der während der Garnherstellung innerhalb der den Spinnrotor umgebenden Spinnkammer einer Rotorspinnmaschine herrscht, während bzw. bereits vor der Unterbrechung der Garnherstellung entsprechend geändert werden, um ein übermäßiges Aufdrehen des sich in der Spinnkammer befindlichen Garnendes zu verhindern.

Ebenso ist es vorteilhaft, wenn die Abzugseinrichtung zeitlich nach der Liefereinrichtung zum Stillstand kommt. Hierdurch entsteht nach dem Abbruch der Garnherstellung eine definierte Distanz zwischen dem Garnende und dem zuvor gestoppten Fasermaterial, wodurch im Fall einer Luftspinnmaschine verhindert werden kann, dass Fasermaterial zusammen mit dem Garnende in die Spinndüse gelangt. Man erhält somit ein definiertes und klar vom Fasermaterial getrenntes Garnende, das schließlich zum erneuten Anspinnen zur Verfügung steht.

Auch ist es äußert vorteilhaft, wenn das Garn nach Abschluss der Reduzierung der Fördergeschwindigkeiten mit Hilfe eines Garnspeichers fixiert wird. Ein Garnspeicher besitzt beispielsweise einen Hohlzylinder, der derart mit einer Vakuumquelle verbunden ist, dass in dem Hohlzylinder bei Bedarf (beispielsweise durch gezieltes Zustellen der Vakuumquelle) ein Unterdruck erzeugbar ist. Wird nun die Abzugseinrichtung später gestoppt als die Spulvorrichtung, so kann das nach dem Stopp der Spulvorrichtung aus der Sinnstelle abgezogene Garn in den Hohlzylinder eingesaugt und somit an einer definierten Position gehalten werden, wobei gerade soviel Garn eingesaugt wird, dass das Ende des Garns an der erfindungsgemäßen Position innerhalb der Spinnstelle positioniert wird. Nach der Unterbrechung der Garnherstellung startet schließlich der Anspinnvorgang, wobei hierbei das Garnende in der Regel entgegen der eigentlichen Spinnrichtung bewegt werden muss, um durch einen Serviceroboter, der den Anspinnvorgang übernimmt, greifbar zu sein. Alternativ oder zusätzlich zur Fixierung mit Hilfe des Garnspeichers können selbstverständlich auch andere Fixiereinrichtungen, beispielsweise eine Greifvorrichtung, zum Einsatz kommen.

Vorteilhaft ist es zudem, wenn die Abzugseinrichtung zeitlich nach der Spulvorrichtung zum Stillstand kommt. Hierdurch ist es beispielsweise möglich, dass der Abschnitt des Garns, der während der Reduzierung der Fördergeschwindigkeit erzeugt wird, nicht auf die Spule der Spulvorrichtung aufgespult wird. Soll dieser Abschnitt schließlich vor dem Wiederanspinnen entfernt werden, so entfällt schließlich auch ein entsprechender Abspulvorgang von der Spule. Vielmehr wäre es beispielsweise denkbar, den genannten Abschnitt innerhalb eines separaten Garnspeichers zwischenzuspeichern und vor dem eigentlichen Anspinnvorgang zu entfernen.

Vorteile kann es jedoch ebenso mit sich bringen, wenn die Abzugseinrichtung und die Spulvorrichtung gleichzeitig zum Stillstand kommen. In diesem Fall verläuft das Garn schließlich ohne Umlenkungen von der Spinnstelle bis zur Spulvorrichtung. Für den Anspinnvorgang ist es daher zweckmäßig, die Abzugseinrichtung und auch die Spulvorrichtung zunächst derart zu betreiben, dass das Garnende entgegen der eigentlichen Spinnrichtung bewegt wird. Befindet sich das Garnende schließlich außerhalb der Spinnstelle bzw. des Drallerteilungsmittels derselben (z. B. außerhalb der Spinndüse einer Luftspinnmaschine), so kann schließlich der Anspinnvorgang gestartet werden.

Vorteilhaft ist es zudem, wenn das Garn nach Abschluss der Reduzierung der Fördergeschwindigkeiten mit Hilfe der Abzugseinrichtung fixiert wird. Handelt es sich hierbei um entsprechende Abzugswalzen, so kann das Garn zuverlässig zwischen den jeweils korrespondierenden Walzen geklemmt werden. Hierfür ist es lediglich notwendig, die Abzugswalzen still zu setzen, sobald sich das Ende des Garns innerhalb der Spinnstelle befindet. Wird das Garnende schließlich für das Anspinnen manuell oder automatisch erfasst, so wird die Klemmung gelöst und das Garnende wieder freigegeben, wobei vor der Freigabe eine (erneute) definierte Förderung des Garnendes durch die Abzugswalzen in oder entgegen der Spinnrichtung erfolgen kann.

Besonders vorteilhaft ist es, wenn das Ende des hergestellten Garns nach der Unterbrechung der Garnherstellung in einen Bereich zwischen dem Eingang der Spinnstelle und der Liefereinrichtung oder in einen Bereich zwischen der Liefereinrichtung und einem Walzenpaar eines Streckwerks bewegt und anschließend während eines Anspinnvorgangs mit dem Fasermaterial verbunden wird. Der Roboter umfasst hierfür entsprechende Garnhandhabungsvorrichtungen, wie beispielsweise eine Greifvorrichtung und/oder entsprechende Saug- oder Blaseinrichtungen, um das Garnende entgegen der eigentlichen Spinnrichtung in den Bereich zu führen, in dem der eigentliche Anspinnvorgang stattfinden soll, der ebenfalls mit Hilfe des Roboters durchgeführt werden kann. Selbstverständlich ist es auch möglich, die einzelnen Spinnstellen mit einzelnen, den Spinnstellen jeweils separat zugeordneten Garnhandhabungsvorrichtungen auszurüsten, so dass auf den Einsatz eines Roboters eventuell verzichtet werden kann. Schließlich ist es ebenso denkbar, das Ende des hergestellten Garns nicht im Rahmen eines Anspinnvorgangs mit dem der Spinnstelle zugeführten Fasermaterial zu verbinden, sondern vielmehr zur Bildung einer Fadenendfixierung heranzuziehen (bei der das Garnende an einer bestimmten Stelle der vollen Spule - meist an deren seitlichen Rand - abgelegt wird). Um ein versehentliches Lösen des entsprechend abgelegten Garnendes während des Spulenweitertransports zu erschweren, kann das Garn vor dem Ablegen ein gewisses Stück von der vollen Spule abgespult werden. Der abgespulte Abschnitt wird schließlich mehrmals um den bisher nicht bespulten seitlichen Teil des Spulenkerns der vollen Spule geschlungen und anschließend zurück auf die Spulenoberfläche geführt und dort seitlich abgelegt.

Des Weiteren ist es vorteilhaft, wenn der Anspinnvorgang außerhalb der Spinnstelle, insbesondere zwischen der Liefereinrichtung und einem Walzenpaar eines Streckwerks, erfolgt. In diesem Bereich wird in der Regel nach dem Stillstand der Liefereinrichtung das zu verspinnende Fasermaterial, beispielsweise mittels entsprechender Lieferwalzen, oder im Fall einer Luftspinnmaschine, eines Walzenpaars eines vorgeschalteten Streckwerks, fixiert. Da beim Anspinnen ein Kontakt zwischen dem Fasermaterial und dem zurückgeführten Garnende hergestellt werden muss, bietet es sich somit an, den Anspinnvorgang in diesem Bereich durchzuführen.

Vorteilhaft ist es, wenn vor dem Anspinnvorgang zumindest der während der Reduzierung der Fördergeschwindigkeiten produzierte Garnabschnitt entfernt wird. In der Regel wird nämlich das Garn, das während der Reduzierung der einzelnen Fördergeschwindigkeiten produziert wird, eine verminderte Garnqualität aufweisen. Erfolgt die Unterbrechung der Garnherstellung aufgrund der Detektion eines Garnfehlers, so sollte zudem sichergestellt werden, dass auch der Abschnitt entfernt wird, der den von der Überwachungseinheit detektierten Garnfehler enthält. Die Länge des zu entfernenden Garnabschnitts entspricht also in diesem Fall mindestens der Länge des Garns, das sich nach der Unterbrechung der Garnherstellung zwischen dem erzeugten Garnende und dem Garnfehler befindet. Für die Entfernung kann es schließlich nötig sein, die Spulvorrichtung vor dem Anspinnen derart zu betreiben, dass das bereits aufgewickelte Garn soweit abgewickelt wird, bis die Spule ausschließlich Garn enthält, dass vor der Reduzierung der Fördergeschwindigkeiten (bzw. vor dem Auftreten des Garnfehlers) produziert wurde. Ebenso wäre es möglich, das qualitativ minderwertige Garn in dem oben beschriebenen Garnspeicher zwischenzuspeichern und vor dem Anspinnvorgang abzutrennen. Hierfür kann z. B. eine separate Schneidvorrichtung zum Einsatz kommen. Schließlich sei an dieser Stelle darauf hingewiesen, dass es auch Vorteile mit sich bringen kann, wenn direkt vor der erfindungsgemäßen Unterbrechung der Garnherstellung ein verhältnismäßig dickes Garn produziert wird. Dieses kann dann besonders schnell und zuverlässig vom Roboter gefunden und/oder gefasst werden.

Ferner kann es Vorteile mit sich bringen, wenn die Reduzierung der Fördergeschwindigkeiten in Abhängigkeit von physikalischen und/oder chemischen Eigenschaften des Fasermaterials (Art des Fasermaterials, Festigkeit, Stapellänge, etc.) und/oder Kenngrößen der Spinnmaschine erfolgt, um optimal auf die jeweiligen Verhältnisse eingehen zu können. Zu den Kenngrößen der Spinnmaschine können hierbei einzelne Drehzahlen, Liefergeschwindigkeiten oder auch entsprechende Parameter des eingesetzten Streckwerks zählen. Ebenso können Feuchtigkeits- und/oder Temperaturwerte an definierten Stellen der Spinnmaschine oder auch der die Spinnmaschine umgebenden Räumlichkeiten berücksichtigt werden.

Nicht zuletzt ist es von Vorteil, wenn das Ende des hergestellten Garns nach Abschluss der Reduzierung der Fördergeschwindigkeiten, insbesondere mit Hilfe einer Unterdruckquelle, innerhalb der Spinnstelle gehalten wird. Das Halten bzw. Fixieren des Garnendes hat den Vorteil, dass sich dieses bis zum nächsten Verfahrensschritt des Anspinnvorgangs in der gewünschten Position befindet (die bei Bedarf auch mit einem Sensor überwacht werden könnte).

Die erfindungsgemäße Spinnmaschine zeichnet sich schließlich dadurch aus, dass sie eine Steuer- und/oder Regelungseinheit aufweist, die ausgelegt ist, die Spinnmaschine gemäß einem oder mehreren Aspekten der vorangegangenen Beschreibung zu betreiben, wobei die Unterbrechung der Garnherstellung an einzelnen oder aber auch an allen Spinnstellen der Spinnmaschine auf die erfindungsgemäße Weise erfolgen kann. Bezüglich der jeweiligen Vorteile und möglichen Abwandlungen wird auf die bisherige Beschreibung verwiesen.

Schließlich können weitere Verfahrensschritte bzw. Merkmale der Spinnmaschine verwirklicht werden, die in einer vorteilhaften Abgrenzung vom bekannten Stand der Technik resultieren.

Beispielsweise wäre es denkbar, dass im Falle eines Fadenbruchs (d. h. einer Unterbrechung des Spinnprozesses, der kontrolliert oder nicht kontrolliert initiiert wurde) Garnhandhabungseinrichtungen zum Einsatz kommen, die das eventuell auf die Spule der entsprechenden Spulvorrichtung aufgespulte Garnende greifen und dem folgenden Anspinnvorgang zuführen können. Die Garnhandhabungseinrichtungen können dabei Teil eines zwischen den jeweiligen Spinnstellen patrouillierenden Serviceroboters oder aber auch jeder Spinnstelle individuell zugeordnet sein. Ebenso ist es denkbar, die einzelnen Spinnstellen mit entsprechenden Garnhandhabungseinrichtungen auszurüsten und dennoch einen oder mehrere Serviceroboter einzusetzen, um hierdurch eine gewisse Arbeitsaufteilung zu erreichen.

Eine weitere Möglichkeit der Optimierung des erfindungsgemäßen Verfahrens bzw. der beschriebenen Spinnmaschine ergäbe sich, indem das Verfahren zur Unterbrechung der Garnherstellung "selbstlernend" ausgebildet wird. So wäre es beispielsweise denkbar, dass die einzelnen Parameter (Betrag und Beginn der Reduzierung der jeweiligen Fördergeschwindigkeiten, Zeitpunkt der Stillsetzung der Liefereinrichtung, der Abzugseinrichtung und/oder der Spulvorrichtung, Kenngrößen des Anpinnvorgangs, etc.) in Abhängigkeit der von den entsprechenden Sensoren gelieferten Daten in einem vorzugsweise kontinuierlichen und von der Steuer- und oder Regelungseinrichtung der Spinnmaschine durchgeführten Prozess angepasst werden.

Weitere Vorteile der Erfindung sind in den nachfolgenden Ausführungsbeispielen beschrieben. Es zeigen:
- **Figur 1**: eine Seitenansicht eines Ausschnitts einer erfindungsgemäßen Spinnmaschine während der Garnherstellung, und
- **Figur 2**: eine Seitenansicht eines Ausschnitts einer erfindungsgemäßen Spinnmaschine nach der Unterbrechung der Garnherstellung.

Figur 1 zeigt eine schematische Ansicht eines Ausschnitts einer erfindungsgemäßen Luftspinnmaschine. Die Luftspinnmaschine umfasst in der Regel ein Streckwerk 16, welches mit einem Fasermaterial 3, beispielsweise in Form eines doublierten Streckenbands, beliefert wird. Ferner umfasst die gezeigte Luftspinnmaschine prinzipiell eine von dem Streckwerk 16 beabstandete Spinnstelle 1 mit einem Eingang 2 für das Fasermaterial 3 und einer innenliegenden Luftwirbelkammer 14.

Das Einführen des Fasermaterials 3 in die Spinnstelle 1 erfolgt mit Hilfe einer als Lieferwalzenpaar 11 ausgebildeten Liefereinrichtung 6, die wiederum Teil des Streckwerks 16 sein kann. Innerhalb der Luftwirbelkammer 14 wird schließlich das Fasermaterial 3 bzw. mindestens ein Teil der Fasern des Fasermaterials 3 zur Herstellung des gewünschten Garns 5 mit einer Drehung versehen. Die Drehung entsteht hierbei durch eine gezielte Luftströmung im Bereich einer Spindel 17, wobei die Luftströmung durch nicht gezeigte, tangential in die Luftwirbelkammer 14 mündende Düsen erzeugt wird.

Ferner umfasst die gezeigte Spinnmaschine eine durch ein Abzugswalzenpaar 12 gebildete Abzugseinrichtung 7 sowie eine dem Abzugswalzenpaar 12 nachgeschaltete Spulvorrichtung 8 für das durch den Ausgang 4 aus der Spinnstelle 1 abgezogene Garn 5.

Schließlich ist die Spinnmaschine mit einer Garnüberwachungseinheit 9 ausgerüstet, welche vorher definierte Parameter des Garns 5 (z. B. die Garndicke, die Garnfestigkeit oder andere für die Qualität des Garns 5 repräsentative Parameter) überwacht. Die Garnüberwachungseinheit 9 arbeitet dabei vorzugsweise berührungslos.

Die erfindungsgemäße Vorrichtung muss nicht zwangsweise ein Streckwerk 16 aufweisen, wie dies in Figur 1 dargestellt ist. Auch ist das Abzugswalzenpaar 12 nicht zwingend notwendig. Zudem kann die erfindungsgemäße Spinnmaschine auch als Rotorspinnmaschine ausgebildet sein, wobei die Spinnstelle 1 in diesem Fall anstelle der gezeigten Spindel 17, durch welche das sich an der Spitze der Spindel 17 erzeugte Garn 5 aus der Spinnstelle 1 abgezogen wird, einen Rotor aufweist.

Das erfindungsgemäße Verfahren zur Unterbrechung der Garnherstellung ist nun aus der Zusammenschau der Figuren 1 und 2 ersichtlich. Zunächst zeigt die Figur 1 den Verlauf des Fasermaterials 3 und des im Bereich der Spindel 17 erzeugten Garns 5 während des eigentlichen Spinnprozesses.

Wird nun mit Hilfe der Garnüberwachungseinheit 9 (die auch an anderer Stelle positioniert sein kann) eine definierte Abweichung des oder der überwachten Garnparameter von entsprechenden Sollwerten detektiert oder steht ein Spulenwechsel an, so werden die Fördergeschwindigkeiten der Liefereinrichtung 6, der Abzugseinrichtung 7 und der Spulvorrichtung 8 allmählich reduziert. Ebenso kann die Reduzierung erfolgen, bevor die Spinnmaschine abgeschaltet wird.

Die Reduzierung muss hierbei nicht gleichzeitig oder kontinuierlich erfolgen. In jedem Fall sollten die jeweiligen Fördergeschwindigkeiten jedoch derart gedrosselt werden, dass der Spinnprozess so lange wie möglich aufrechterhalten werden kann. Ein Reißen des Garns 5, wie im Stand der Technik üblich, kann auf diese Weise ausgeschlossen werden. Vielmehr ist es Ziel der Reduzierung der Fördergeschwindigkeiten, dass der stabile Spinnprozess durch Unterschreiten definierter Fördergeschwindigkeiten zusammenbricht und somit ab einem gewissen Zeitpunkt kein Garn 5 mehr aus dem Fasermaterial 3 erzeugt wird. Zu diesem Zeitpunkt kommt es schließlich zur gewünschten Unterbrechung der Garnherstellung, bei der sich das Garn 5 ohne separate Krafteinwirkung von dem Fasermaterial 3 löst. Dies kann beispielsweise dadurch erreicht werden, dass die Fördergeschwindigkeit der Liefereinrichtung 6 so weit reduziert wird, dass sie keine ausreichende Menge an Fasermaterial 3 mehr liefert, um hieraus ein Garn 5 zu bilden. Auch ist es möglich, die Fördergeschwindigkeit des Abzugswalzenpaars 12 langsamer (oder bei Bedarf auch schneller) zu drosseln als die Fördergeschwindigkeit des Lieferwalzenpaars 11 und/oder der Spulvorrichtung 8.

Nachdem die Garnherstellung abgebrochen wurde, ist es schließlich möglich, das Abzugswalzenpaar 12 einen geringen Zeitraum weiter zu betreiben, so dass das entstandene Ende 10 des Garns 5 nach dem endgültigen Stillstand der Liefereinrichtung 6, der Abzugseinrichtung 7 und der Spulvorrichtung 8 eine Position einnimmt, wie sie in Figur 2 gezeigt ist. Ein Teil des produzierten Garns 5 kann hierbei in einem lediglich in Figur 2 gezeigten Garnspeicher 13 (z. B. in Form eines mit einer Vakuumquelle verbundenen Röhrchens) gehalten werden, um zu verhindern, dass das während der Reduzierung der Fördergeschwindigkeiten produzierte Garn 5 auf die Spulvorrichtung 8 aufgespult wird (der Garnspeicher 13 ist selbstverständlich nicht maßstabsgetreu, sondern lediglich schematisch dargestellt).

Im Ergebnis befindet sich das für den Anspinnvorgang nötige Ende 10 des Garns 5 nun an einer definierten Stelle innerhalb der Spinnstelle 1, so dass der Anspinnvorgang gestartet werden kann, ohne dass zuvor das Ende 10 des Garns 5, z. B. auf der Oberfläche einer Spule 18 der Spulvorrichtung 8, gesucht werden müsste (wie dies im Stand der Technik üblich ist).

Für den Anspinnvorgang wird das Ende 10 des Garns 5 schließlich mit Hilfe eines Serviceroboters, einer spinnstelleneigenen Garnharidhabungseinrichtung oder auch manuell entgegen der eigentlichen Spinnrichtung in die Luftwirbelkammer 14, zwischen den Eingang 2 der Spinnstelle 1 und der Liefereinrichtung 6 oder zwischen die Liefereinrichtung 6 und einem angrenzenden Walzenpaar 15 des Streckwerks 16 verschoben. Dort kann es mit dem Fasermaterial 3 in Kontakt gebracht und wieder in die Spinnstelle 1 eingeführt werden. Der Spinnvorgang beginnt schließlich von neuem.

Im Übrigen ist die Erfindung nicht auf die dargestellten Ausführungsbeispiele beschränkt. Vielmehr sind sämtliche Kombinationen der beschriebenen Einzelmerkmale, wie sie in den Ansprüchen, der Beschreibung sowie den Figuren gezeigt oder beschrieben sind und soweit eine entsprechende Kombination technisch möglich bzw. sinnvoll erscheint, Gegenstand der Erfindung.

So kann das Garn 5 nach der Unterbrechung der Garnherstellung, wie auch in den Figuren 1 und 2 gezeigt, zusätzlich oder alternativ zum Garnspeicher 13 mit Hilfe des Abzugswalzenpaars 12 fixiert werden. Dieses kann durch Richtungsumkehr auch dazu dienen, das Ende 10 des Garns 5 vor dem Anspinnen entgegen der Spinnrichtung zu bewegen. Ebenso kann zwischen dem Streckwerk 16 und der Spinnstelle 1 oder auch an der Spinnstelle 1 selbst eine Schneid- und/oder Entsorgungseinrichtung 19 angeordnet sein, mit deren Hilfe das Ende 10 des Garns 5 vor dem Anspinnen entsprechend vorbereitet werden kann. Hierbei wird in der Regel ein Teil des Garns 5 abgeschnitten und beispielsweise mit Hilfe von Unterdruck über die Schneid- und/oder Entsorgungseinrichtung 19 entsorgt, die in diesem Fall auch als Absaugeinrichtung fungiert.

### Bezugszeichenliste

- 1: Spinnstelle
- 2: Eingang
- 3: Fasermaterial
- 4: Ausgang
- 5: Garn
- 6: Liefereinrichtung
- 7: Abzugseinrichtung
- 8: Spulvorrichtung
- 9: Garnüberwachungseinheit
- 10: Ende des hergestellten Garns
- 11: Lieferwalzenpaar
- 12: Abzugswalzenpaar
- 13: Garnspeicher
- 14: Luftwirbelkammer
- 15: Walzenpaar eines Streckwerks
- 16: Streckwerk
- 17: Spindel
- 18: Spule
- 19: Schneid- und/oder Entsorgungseinrichtung

## Patentansprüche

1. Verfahren zur Unterbrechung der Garnherstellung an einer Spinnmaschine, wobei die Spinnmaschine zumindest eine Spinnstelle (1) mit einem Eingang (2) für ein Fasermaterial (3) und einem Ausgang (4) für das aus dem Fasermaterial (3) hergestellte Garn (5) aufweist, und wobei die Spinnmaschine eine Liefereinrichtung (6) für die Zufuhr des Fasermaterials (3) in die Spinnstelle (1), eine Abzugseinrichtung (7) für den Abzug des Garns (5) aus der Spinnstelle (1), eine Spulvorrichtung (8) zur Aufspulung des hergestellten Garns (5) und eine Garnüberwachungseinheit (9) zur Überwachung wenigstens eines Garnparameters aufweist, wobei die Garnherstellung bei Detektion einer definierten Abweichung des überwachten Garnparameters von einem Sollwert, bei einem Spulenwechsel an der Spulvorrichtung (8) und/oder vor dem Abschalten der Spinnmaschine unterbrochen wird, **dadurch gekennzeichnet, dass** zur Unterbrechung der Garnherstellung die Fördergeschwindigkeiten der Liefereinrichtung (6), der Abzugseinrichtung (7) und der Spulvorrichtung (8) allmählich bis zu deren Stillstand reduziert werden, wobei die Reduzierung derart erfolgt, dass sich das Ende (10) des hergestellten Garns (5) nach Abschluss der Reduzierung innerhalb der Spinnstelle (1) befindet.

2. Verfahren nach dem vorangegangenen Anspruch, **dadurch gekennzeichnet, dass** die Liefereinrichtung (6) durch ein Lieferwalzenpaar (11) und/oder die Abzugseinrichtung (7) durch ein Abzugswalzenpaar (12) gebildet werden.

3. Verfahren nach einem oder mehreren der vorangegangenen Ansprüche, **dadurch gekennzeichnet, dass** die Spinnstelle (1) eine Luftwirbelkammer (14) sowie eine in die Luftwirbelkammer (14) hineinragende hohle Spindel (17) aufweist, durch die das hergestellte Garn (5) während der Garnherstellung aus der Luftwirbelkammer (14) in Richtung des Ausgangs (4) der Spinnstelle (1) abgezogen wird, und dass die Reduzierung der Fördergeschwindigkeiten derart erfolgt, dass sich das Ende (10) des hergestellten Garns (5) nach Abschluss der Reduzierung innerhalb (4) der Spindel (17) befindet.

4. Verfahren nach einem oder mehreren der vorangegangenen Ansprüche, **dadurch gekennzeichnet, dass** die Fördergeschwindigkeiten kontinuierlich, vorzugsweise linear, reduziert werden.

5. Verfahren nach einem oder mehreren der vorangegangenen Ansprüche, **dadurch gekennzeichnet, dass** die Abzugseinrichtung (7) zeitlich nach der Liefereinrichtung (6) zum Stillstand kommt.

6. Verfahren nach einem oder mehreren der vorangegangenen Ansprüche, **dadurch gekennzeichnet, dass** das Garn (5) nach Abschluss der Reduzierung der Fördergeschwindigkeiten mit Hilfe eines Garnspeichers (13) fixiert wird.

7. Verfahren nach einem oder mehreren der vorangegangenen Ansprüche, **dadurch gekennzeichnet, dass** die Abzugseinrichtung (7) zeitlich nach der Spulvorrichtung (8) zum Stillstand kommt.

8. Verfahren nach einem oder mehreren der Ansprüche 1 bis 6, **dadurch gekennzeichnet, dass** die Abzugseinrichtung (7) und die Spulvorrichtung (8) gleichzeitig zum Stillstand kommen.

9. Verfahren nach einem oder mehreren der vorangegangenen Ansprüche, **dadurch gekennzeichnet, dass** das Garn (5) nach Abschluss der Reduzierung der Fördergeschwindigkeiten mit Hilfe der Abzugseinrichtung (7) fixiert wird.

10. Verfahren nach einem oder mehreren der vorangegangenen Ansprüche, **dadurch gekennzeichnet, dass** das Ende (10) des hergestellten Garns (5) nach der Unterbrechung der Garnherstellung in einen Bereich zwischen dem Eingang (2) der Spinnstelle (1) und der Liefereinrichtung (6) oder in einen Bereich zwischen der Liefereinrichtung (6) und einem Walzenpaar (15) eines Streckwerks (16) bewegt und anschließend während eines Anspinnvorgangs mit dem Fasermaterial (3) verbunden wird.

11. Verfahren nach dem vorangegangenen Anspruch, **dadurch gekennzeichnet, dass** der Anspinnvorgang außerhalb der Spinnstelle (1), insbesondere zwischen der Liefereinrichtung (6) und einem Walzenpaar (15) eines Streckwerks (16), erfolgt

12. Verfahren nach dem vorangegangenen Anspruch, **dadurch gekennzeichnet, dass** vor dem Anspinnvorgang zumindest der während der Reduzierung der Fördergeschwindigkeiten produzierte Garnabschnitt entfernt wird.

13. Verfahren nach einem oder mehreren der vorangegangenen Ansprüche, **dadurch gekennzeichnet, dass** die Reduzierung der Fördergeschwindigkeiten in Abhängigkeit von physikalischen und/oder chemischen Eigenschaften des Fasermaterials (3) und/oder Kenngrößen der Spinnmaschine erfolgt.

14. Verfahren nach einem oder mehreren der vorangegangenen Ansprüche, **dadurch gekennzeichnet, dass** das Ende (10) des hergestellten Garns (5) nach Abschluss der Reduzierung der Fördergeschwindigkeiten, insbesondere mit Hilfe einer Unterdruckquelle, innerhalb der Spinnstelle (1) gehalten wird.

15. Spinnmaschine zur Herstellung eines Garns (5), wobei die Spinnmaschine zumindest eine Spinnstelle (1) mit einem Eingang (2) für ein Fasermaterial (3) und einem Ausgang (4) für das aus dem Fasermaterial (3) hergestellte Garn (5) aufweist, und wobei die Spinnmaschine eine Liefereinrichtung (6) für die Zufuhr des Fasermaterials (3) in die Spinnstelle (1), eine Abzugseinrichtung (7) für den Abzug des Garns (5) aus der Spinnstelle (1), eine Spulvorrichtung (8) zur Aufspulung des hergestellten Garns (5) und eine Garnüberwachungseinheit (9) zur Überwachung wenigstens eines Garnparameters aufweist, **dadurch gekennzeichnet, dass** sie eine Steuer- und/oder Regelungseinheit aufweist, die ausgelegt ist, die Spinnmaschine gemäß einem oder mehreren der vorangegangenen Ansprüche zu betreiben.

## Claims

1. A method for interrupting yarn production on a spinning machine, the spinning machine comprising at least one spinning point (1) having an inlet (2) for a fiber material (3) and an outlet (4) for the yarn (5) made from the fiber material (3), and the spinning machine comprising a delivery device (6) for feeding the fiber material (3) into the spinning point (1), a take-off device (7) for drawing off the yarn (5) out of the spinning point (1), a winding device (8) for winding up the produced yarn (5), and a yarn monitoring unit (9) for monitoring at least one yarn parameter, the yarn production being interrupted upon detecting a defined deviation of the monitored yarn parameter from a target value, upon changing bobbins at the winding device (8), and/or prior to switching off the spinning machine, **characterized in that** the feed speeds of the delivery device (6), the take-off device (7), and the winding device (8) are gradually reduced to a stop in order to interrupt the yarn production, wherein the reducing takes place such that the end of the produced yarn (5) is located within the spinning point (1) after the reducing is completed.

2. The method according to the preceding claim, **characterized in that** the delivery device (6) is formed by a delivery roller pair (11) and/or the take-off device (7) is formed by a take-off roller pair (12).

3. The method according to one or more of the preceding claims, **characterized in that** the spinning point (1) comprises an vortex chamber (14) and a hollow spindle (17) protruding into the vortex chamber (14), through which the produced yarn (5) is drawn off out of the vortex chamber (14) in the direction of the outlet (4) of the spinning point (1) during yarn production, and that the reducing of the feed speeds takes place such that the end (10) of the produced yarn (5) is located within (4) the spindle (17) after the reducing is complete.

4. The method according to one or more of the preceding claims, **characterized in that** the feed speeds are reduced continuously, preferably linearly.

5. The method according to one or more of the preceding claims, **characterized in that** the take-off device (7) comes to a stop after the delivery device (6).

6. The method according to one or more of the preceding claims, **characterized in that** the yarn (5) is fixed by means of a yarn storage (13) after the reducing of the feed speeds is completed.

7. The method according to one or more of the preceding claims, **characterized in that** the take-off device (7) comes to a stop after the winding device (8).

8. The method according to one or more of the claims 1 through 6, **characterized in that** the take-off device (7) and the winding device (8) come to a stop at the same time.

9. The method according to one or more of the preceding claims, **characterized in that** the yarn (5) is fixed by means of the take-off device (7) after the reducing of the feed speeds is completed.

10. The method according to one or more of the preceding claims, **characterized in that** the end (10) of the produced yarn (5) is moved into an area between the inlet (2) of the spinning point (1) and the delivery device (6) or into an area between the delivery device (6) and a roller pair (15) of a drawing unit (16) after interrupting yarn production, and is then connected to the fiber material (3) during a piecing process.

11. The method according to the preceding claim, **characterized in that** the piecing process takes place outside of the spinning point (1), particularly between the delivery device (6) and a roller pair (15) of a drawing unit (16).

12. The method according to the preceding claim, **characterized in that** prior to the piecing process, at least the yarn segment produced during the reduction of the feed speeds is removed.

13. The method according to one or more of the preceding claims, **characterized in that** the reduction in feed speeds takes place as a function of physical and/or chemical properties of the fiber material (3) and/or key parameters of the spinning machine.

14. The method according to one or more of the preceding claims, **characterized in that** the end (10) of the produced yarn (5) is retained within the spinning point (1) after the reducing of the feed speeds is completed, particularly by means of a vacuum source.

15. A spinning machine for producing a yarn (5), the spinning machine comprising at least one spinning point (1) having an inlet (2) for a fiber material (3) and an outlet (4) for the yarn (5) made from the fiber material (3), and the spinning machine comprising a delivery device (6) for feeding the fiber material (3) into the spinning point (1), a take-off device (7) for drawing off the yarn (5) out of the spinning point (1), a winding device (8) for winding up the produced yarn (5), and a yarn monitoring unit (9) for monitoring at least one yarn parameter, **characterized in that** the machine comprises a control and/or regulation unit designed for operating the spinning machine according to one or more of the preceding claims.

## Revendications

1. Procédé pour l'interruption de la fabrication du fil sur un métier à filer, le métier à filer comprenant au moins un poste de filage (1) ayant une entrée (2) pour une matière fibreuse (3) et une sortie (4) pour le fil (5) produit à partir de la matière fibreuse (3), et le métier à filer comprenant un appareil d'alimentation (6) servant à l'acheminement de la matière fibreuse (3) dans le poste de filage (1), un appareil de tirage (7) servant au tirage du fil (5) hors du poste de filage (1), un dispositif de bobinage (8) servant à l'enroulement du fil (5) produit et une unité de surveillance du fil (9) servant à surveiller au moins un paramètre du fil, la fabrication du fil étant interrompue en cas de détection d'un écart défini du paramètre de fil surveillé par rapport à une valeur de consigne, lors d'un changement de bobine au niveau du dispositif de bobinage (8) et/ou avant d'éteindre le métier à filer, **caractérisé en ce que** pour interrompre la fabrication du fil, les vitesses de transport de l'appareil d'alimentation (6), de l'appareil de tirage (7) et du dispositif de bobinage (8) sont graduellement réduites jusqu'à leur immobilisation, la réduction étant effectuée de telle sorte que l'extrémité (10) du fil (5) produit après l'achèvement de la réduction se trouve à l'intérieur du poste de filage (1).

2. Procédé selon la revendication précédente, **caractérisé en ce que** l'appareil d'alimentation (6) est formé par une paire de rouleaux d'alimentation (11) et/ou l'appareil de tirage (7) par une paire de rouleaux de tirage (12).

3. Procédé selon l'une ou plusieurs des revendications précédentes, **caractérisé en ce que** le poste de filage (1) comprend une chambre à tourbillon d'air (14) ainsi qu'une broche creuse (17) qui fait saillie dans la chambre à tourbillon d'air (14), à travers lequel le fil (5) produit est tiré pendant la fabrication du fil hors de la chambre à tourbillon d'air (14) en direction de la sortie (4) du poste de filage (1), et **en ce que** la réduction des vitesses de transport est effectuée de telle sorte qu'après avoir achevé la réduction, l'extrémité (10) du fil (5) produit se trouve à l'intérieur (4) de la broche (17).

4. Procédé selon l'une ou plusieurs des revendications précédentes, **caractérisé en ce que** les vitesses de transport sont réduites continuellement, de préférence de manière linéaire.

5. Procédé selon l'une ou plusieurs des revendications précédentes, **caractérisé en ce que** l'appareil de tirage (7) s'immobilise chronologiquement après l'appareil d'alimentation (6).

6. Procédé selon l'une ou plusieurs des revendications précédentes, **caractérisé en ce que** le fil (5), après l'achèvement de la réduction des vitesses de transport, est bloqué à l'aide d'un accumulateur de fil (13).

7. Procédé selon l'une ou plusieurs des revendications précédentes, **caractérisé en ce que** l'appareil de tirage (7) s'immobilise chronologiquement après le dispositif de bobinage (8).

8. Procédé selon l'une ou plusieurs des revendications 1 à 6, **caractérisé en ce que** l'appareil de tirage (7) et le dispositif de bobinage (8) s'immobilisent simultanément.

9. Procédé selon l'une ou plusieurs des revendications précédentes, **caractérisé en ce que** le fil (5), après l'achèvement de la réduction des vitesses de transport, est bloqué à l'aide de l'appareil de tirage (7).

10. Procédé selon l'une ou plusieurs des revendications précédentes, **caractérisé en ce que** l'extrémité (10) du fil (5) produit, après l'interruption de la fabrication du fil, est déplacée dans une zone entre l'entrée (2) du poste de filage (1) et l'appareil d'alimentation (6) ou dans une zone entre l'appareil d'alimentation (6) et une paire de rouleaux (15) d'un banc d'étirage (16) et ensuite liée avec la matière fibreuse (3) pendant le démarrage d'un nouveau filage.

11. Procédé selon la revendication précédente, **caractérisé en ce que** le démarrage d'un nouveau filage a lieu en-dehors du poste de filage (1), notamment entre l'appareil d'alimentation (6) et une paire de rouleaux (15) d'un banc d'étirage (16).

12. Procédé selon la revendication précédente, **caractérisé en ce qu'**avant le démarrage du nouveau filage, au moins la portion de fil produit pendant la réduction des vitesses de transport est retirée.

13. Procédé selon l'une ou plusieurs des revendications précédentes, **caractérisé en ce que** la réduction des vitesses de transport est effectuée en fonction des propriétés physiques et/ou chimiques de la matière fibreuse (3) et/ou de grandeurs caractéristiques du métier à filer.

14. Procédé selon l'une ou plusieurs des revendications précédentes, **caractérisé en ce que** l'extrémité (10) du fil (5) produit, après l'achèvement de la réduction des vitesses de transport, est maintenue à l'intérieur du poste de filage (1), notamment à l'aide d'une source de dépression.

15. Métier à filer destiné à produire un fil (5), le métier à filer comprenant au moins un poste de filage (1) ayant une entrée (2) pour une matière fibreuse (3) et une sortie (4) pour le fil (5) produit à partir de la matière fibreuse (3), et le métier à filer comprenant un appareil d'alimentation (6) servant à l'acheminement de la matière fibreuse (3) dans le poste de filage (1), un appareil de tirage (7) servant au tirage du fil (5) hors du poste de filage (1), un dispositif de bobinage (8) servant à l'enroulement du fil (5) produit et une unité de surveillance du fil (9) servant à surveiller au moins un paramètre du fil, **caractérisé en ce qu'**il possède une unité de commande et/ou de régulation qui est conçue pour faire fonctionner le métier à filer selon l'une ou plusieurs des revendications précédentes.
